# EUROPÄISCHE PATENTSCHRIFT

(11) **EP 2 184 393 B1**
(45) Veröffentlichungstag und Bekanntmachung des Hinweises auf die Patenterteilung: **18.01.2012**
(21) Anmeldenummer: 09401028.7
(22) Anmeldetag: 02.11.2009
(51) Int. Cl.: D06F 37/26, A47L 15/42

(54) **Wäschebehandlungsmaschine insbesondere Waschmaschine mit wärmeisoliertem Kunststofflaugenbehälter**
Laundry treatment machine, in particular washing machine with a heat insulated plastic tub
Machine de traitement du linge, notamment lave-linge doté d'un réservoir de lessive en plastique isolé contre la chaleur

(30) Priorität: 10.11.2008 DE 102008056555
(43) Veröffentlichungstag der Anmeldung: 12.05.2010
(73) Patentinhaber: Miele & Cie. KG, 33332 Gütersloh (DE)
(72) Erfinder: Kratzsch, Andreas, 33719 Bielefeld (DE)

(56) Entgegenhaltungen:
- WO-A1-01/39570
- WO-A1-90/09547
- DE-A1- 4 332 684
- DE-U1- 29 518 110
- US-A- 2 154 354

## Beschreibung

Die Erfindung betrifft eine Wäschebehandlungsmaschine insbesondere Waschmaschine mit einer in einem Kunststofflaugenbehälter drehbar gelagerten Trommel, wobei der Kunststofflaugenbehälter mit einer thermischen Isolation versehen ist.

Kunststofflaugenbehälter haben gegenüber Stahllaugenbehältern den Nachteil, dass die Wärmekapazität bezogen auf die Oberfläche deutlich größer ist, als beim Stahllaugenbehälter. Der zweite Nachteil ist die ebenfalls deutlich stärkere Wärmeabstrahlung. Diese Nachteile lassen sich positiv beeinflussen, in dem man den Kunststofflaugenbehälter auf der Außenseite mit einer Isolierung versieht.

So ist beispielsweise aus der DE 101 60 788 A1 ein Laugenbehälter bekannt, dessen Isolierschicht auf der Innenwand des Laugenbehälters angebracht ist. Dabei wird mit der Isolierschicht, die dünnwandig ausgebildet ist, die gesamte Innenfläche des Laugenbehälters von der Isolierschicht abgedeckt. Andere Lösungen sind beispielsweise aus der DE 43 32 684 A1 bekannt, wobei die dort beschriebene Ausführungsform einen Laugenbehälterbottich aufweist, dessen Wand hohl ausgebildet ist, wobei insbesondere der Hohlraum wiederum mit einer Isolierung versehen ist. Andere Möglichkeiten sind aus der DE 86 13 673 U1 sowie aus der WO 2004/005604 A1 bekannt, die ebenfalls Laugenbehälter zeigen, bei denen jedoch die Isolierschicht außen auf der Ummantelung des Laugenbehälters angebracht ist.

Aus der WO 01/39570 A1 ist es allgemein bekannt, eine thermisch isolierte Wandung für ein Haushaltgerät dadurch zu erreichen, dass sie doppelwandig mit einem dazwischenliegenden vakuumierten Hohlraum ausgeführt ist.

Als nachteilig bei all diesen bekannten thermischen Isolationen wird es angesehen, dass sie einerseits aufwendig am Behälter integriert sind, wobei sie andererseits hinsichtlich ihrer Anbringung am Mantel nicht die hinreichende Effizienz aufweisen.

Der Erfindung stellt sich somit das Problem mit einfachen konstruktiven Mitteln einen Kunststofflaugenbehälter mit einer verbesserten thermischen Isolation zu versehen, die geeignet ist, den Energieverlust wirkungsvoll zu reduzieren.

Erfindungsgemäß wird dieses Problem mit einer Wäschebehandlungsmaschine mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen darin, dass die vorgeschlagene thermische Isolierung in Form von vakuumierten Hohlraumflächen eine einfache und konstruktiv leichte Anbindung an den Kunststofflaugenbehälter ermöglicht. Hinzu kommen ein verbessertes akustisches Verhalten des Laugenbehälters, eine verbesserte Waschwirkung durch kürzere Aufheizzeiten, wobei weniger Energieverbrauch daraus resultiert.

Erfindungsgemäß besteht hierbei die Isolation aus Schalenelementen, die außenseitig am Kunststofflaugenbehälter angebracht sind und hier die isolierenden Hohlräume bilden, die zur Isolation vakuumiert sind. Die thermische Isolierung ist besonders wirkungsvoll, wenn ein sogenanntes Hochvakuum im Bereich von 10⁻³ hPA bis 10⁻⁷ hPA verwendet wird. Die Schalenelemente sind dabei bereichsweise am Mantel des Laugenbehälters positioniert und hier vorzugsweise im unteren Bereich des Laugenbehälters, bezogen auf die betriebsgemäße Aufstellung der Maschine. Somit wird insbesondere in dem Bereich, wo sich auch die erwärmte Lauge befindet, die Hauptisolation vorgenommen. Die thermische Isolation besteht aus zwei Schalenelementen. Die Schalenelemente bilden vorzugsweise die Laugenbehälteraußenwand, wobei die Innenwand des Hohlraums die Laugenbehälterwand bildet. Im Bereich der Stirnseiten der Schalenelemente sind hohle Stutzen vorgesehen zur Vakuumierung des Schalenhohlraums. Auf diese Weise ist es möglich beispielsweise Tiefziehteile aus Kunststoff zu verwenden, die lediglich noch um den Mantel des Laugenbehälters angelegt werden müssen. Um eine dichte Einbindung dieses Tiefziehteils an dem Laugenbehältermantel zu ermöglichen, weisen die Schalenelemente eine U-förmig ausgebildete umlaufende Wand auf, wobei der freie Schenkel der U-förmigen Wand eine Haftfläche für die Laugenbehälterwand bildet.

Dabei ist wenigstens eines der Schalenelemente mit einem den Hohlraum durchsetzten Durchbruch versehen, der den Auslauf des Laugenbehälters bildet. In diesem Bereich kann somit der Ablauf zum Abpumpen integriert werden. Nach einer besonders vorteilhaften Ausgestaltung der Erfindung bestehen die Schalenelemente hier aus einem Polypropylen-Glasfaser-Material, womit besonders dünnwandige Schalenelemente, die etwa eine Stärke im Bereich von 1,5 bis 2,5 mm, vorzugsweise 2 mm, hergestellt werden können.

In einer weiteren Ausführung ist der Hohlraum mit einem Faserfliesmaterial gefüllt. Dadurch reicht es aus, dass in den Hohlräumen mit einem geringeren Vakuum, einem sogenannten Niedervakuum im Bereich eines Drucks von 1 hPA bis 10⁻³ hPA, eine gute thermische Isolation erreicht wird.

In einer zweckmäßigen Weiterbildung ist der Hohlraum mittels des Stutzens mit einer Vakuumierungspumpe verbunden, wobei die Pumpe während eines Programmablaufs mittels einer Steuereinrichtung ein,- oder ausschaltbar ist. Mit dieser Anordnung ist es auf einfache Weise möglich, den Hohlraum mit dem Niedervakuum zu versehen. Hierbei ist es zweckmäßig, eine einfache und kostengünstige Flügelzellenpumpe zu verwenden. Das Vakuum wird nur zu den Zeiten programmabhängig erzeugt, wenn es erforderlich ist.

Ein Ausführungsbeispiel der Erfindung ist in den Zeichnungen rein schematisch dargestellt und wird nachfolgend näher beschrieben. Es zeigt:
- Figur 1: eine geschnittene Seitenansicht einer Waschmaschine;
- Figur 2: eine perspektivische Darstellung des Kunststofflaugenbehälters mit am Mantel angesetzter Isolation;
- Figur 3: eine Einzelansicht in Draufsicht der Schalenelemente und
- Figur 4: eine Detailansicht in geschnittener Ansicht bezüglich der Anbindung des Schalenelementes an dem Kunststofflaugenbehälter in der geschnittenen Ansicht.

Die Figur 1 zeigt in der geschnittenen Ansicht eine Wäschebehandlungsmaschine und hier insbesondere eine Waschmaschine 1, mit einer in einem Kunststofflaugenbehälter 2 drehbar gelagerten Trommel 3. Wie insbesondere aus der Figur 2, aus der perspektivischen Ansicht eines isoliert dargestellten Laugenbehälters 2 zu erkennen ist, ist der Kunststofflaugenbehälter 2 mit einer thermischen Isolierung 4 versehen. Wie sich die thermische Isolierung 4 nun an dem Kunststofflaugenbehälter 2 ergibt, zeigt sich in der Zusammenschau der Figuren 3 und 4. Dabei besteht die Isolation 4 aus Schalenelementen 5 und 6, die außenseitig am Kunststofflaugenbehälter 2 Hohlräume 7 und 8 bilden, wobei die Hohlräume 7 und 8 zur Isolation 4 vakuumiert werden.

Die Schalenelemente 5 und 6 sind hierbei bereichsweise am Mantel 9 des Kunststofflaugenbehälters 2, in diesem Beispiel außenseitig, angebracht, wobei diese vorzugsweise im unteren Bereich des Kunststofflaugenbehälters 2 vorhanden sind, wie dies in der Figur 2 gezeigt wird. Somit isoliert die erfindungsgemäße Isolation 4, bestehend aus den anliegenden vakuumierten Schalenelementen 5 und 6 den Bereichen, wo sich vomehmlich die Laugenflüssigkeit befindet. Die thermische Isolation 4 besteht hierbei vorzugsweise aus zwei Schalenelementen 5 und 6, die die Laugenbehälterwand 10 bilden, wie dies insbesondere in der Figur 4 dargestellt ist. Dabei bildet insbesondere die Innenwand der Isolation 4 die Laugenbehälterwand 10 selbst, wobei die Schalenelemente 5 und 6 hier die Außenwand bilden. Wie insbesondere aus der Figur 4 zu erkennen ist, sind im Bereich der Stirnseiten der Schalenelemente 5 und 6 hohle bzw. röhrenartige Stutzen 11 vorgesehen zur Vakuumierung der Hohlräume 7 und 8. Nach der Vakuumierung werden die Stutzen 11 verschlossen, beispielsweise durch Verkleben und/ oder Verschweißen. Die Schalenelemente 5 und 6 weisen jeweils eine im Schnitt U-förmig ausgebildete Wand 12 auf, wobei der freie Schenkel der U-förmigen Wand 12 eine Haftfläche 13 für die Laugenbehälterwand 10 bildet. Die äußeren Schalenelemente 5 und 6 werden mittels Verklebung, Schweißen und/oder Vibrationsschweißen mit der inneren Laugenbehälterwand 10 verbunden.

In der Figur 3 sind die beiden Schalenelemente 5 und 6 nochmals in der Abwicklung dargestellt, wobei diese von einem Rand 14 umgeben sind, aus dem quasi die Schalenwände 15 tiefgezogen dargestellt sind. Dabei kann wenigstens ein Durchbruch 16 an einem der Schalenelemente 5 und 6 vorhanden sein, der insbesondere für den Auslauf des Laugenbehälters 2 bestimmt ist. Die Schalenelemente 5 und 6 als solches sind hierbei vorzugsweise aus einem PP-Glasfaser-Material (PP=Polypropylen) gefertigt. Mit diesem Material ist eine gegenüber den vorbekannten Kunststofflaugenbehältern dünnwandige Ausführung möglich, so dass die Wandstärke im Bereich zwischen 1,5 bis 2,5 mm, vorteilhafterweise etwa 2mm, liegt.

## Patentansprüche

1. Wäschebehandlungsmaschine insbesondere Waschmaschine (1) mit einer in einem Kunststofflaugenbehälter (2) drehbar gelagerten Trommel (3), wobei der Kunststofflaugenbehälter (2) mit einer thermischen Isolation (4) versehen ist,
**dadurch gekennzeichnet,**
**dass** die Isolation (4) aus Schalenelementen (5, 6) besteht, die außenseitig am Kunststofflaugenbehälter (2) Hohlräume (7, 8) bilden, wobei die Innenwand der Isolation (4) die Laugenbehälterwand (10) selbst bildet und die Schalenelemente (5, 6), die Außenwand bilden, wobei die Hohlräume (7, 8) zur Isolation (4) vakuumiert sind.

2. Wäschebehandlungsmaschine nach Anspruch 1,
**dadurch gekennzeichnet,**
**dass** die Schalenelemente (5, 6) bereichsweise am Mantel (9) und im unteren Bereich des Kunststofflaugenbehälters (2), bezogen auf die betriebsgemäße Position des Kunststofflaugenbehälters (2), positioniert sind.

3. Wäschebehandlungsmaschine nach Anspruch 1 oder 2,
**dadurch gekennzeichnet,**
**dass** die thermische Isolation (4) vorzugsweise aus zwei Schalenelementen (5, 6) besteht.

4. Wäschebehandlungsmaschine nach Anspruch 1,
**dadurch gekennzeichnet,**
**dass** die Schalenelemente (5, 6) mittels Verklebung, Schweißen, Spiegelschweißen und/oder Vibrationsschweißen an der Behälterwand (10) befestigt sind.

5. Wäschebehandlungsmaschine nach einem der Ansprüche 1 bis 3,
**dadurch gekennzeichnet,**
**dass** im Bereich der Stirnseiten der Schalenelemente (5, 6) Stutzen (11) vorgesehen sind zur Vakuumierung des Schalenhohlraumes (7, 8).

6. Wäschebehandlungsmaschine nach einem der Ansprüche 1 bis 5,
**dadurch gekennzeichnet,**
**dass** die Schalenelemente (5, 6) eine U-förmig ausgebildete umlaufende Wand (12) aufweisen, wobei der freie Schenkel der U-förmigen Wand eine Haftfläche (13) für die Kunststofflaugenbehälterwand (10) bildet.

7. Wäschebehandlungsmaschine nach einem der Ansprüche 1 bis 6,
**dadurch gekennzeichnet,**
**dass** wenigstens eines der Schalenelemente (5, 6) mit einem den Hohlraum durchsetz enden Durchbruch (16) versehen ist, der den Auslauf des Kunststofflaugenbehälters (2) bildet.

8. Wäschebehandlungsmaschine nach einem der Ansprüche 1 bis 7,
**dadurch gekennzeichnet,**
**dass** die Schalenelemente (5, 6) und/oder die Laugenbehälterwand (10) aus einem PP-Glasfaser-Material bestehen.

9. Wäschebehandlungsmaschine nach einem der Ansprüche 1 bis 5,
**dadurch gekennzeichnet,**
**dass** der Hohlraum mit einem Faservliesmaterial gefüllt ist.

10. Wäschebehandlungsmaschine nach einem der Ansprüche 1 bis 9,
**dadurch gekennzeichnet.**
**dass** der Hohlraum mittels des Stutzens mit einer Vakuumierungspumpe verbunden ist, wobei die Pumpe während eines Programmablaufs mittels einer Steuereinrichtung ein-oder ausschaltbar ist.

## Claims

1. Laundry treatment appliance, in particular a washing machine (1), having a drum (3) rotatably mounted in a plastics material suds container (2), the plastics material suds container (2) being provided with heat insulation (4),
**characterised in that**
the insulation (4) consists of shell elements (5, 6) which form cavities (7, 8) on the outside of the plastics material suds container (2), the inner wall of the insulation (4) itself forming the suds container wall (10) and the shell elements (5, 6) forming the outer wall, the cavities (7, 8) being vacuumed to the insulation (4).

2. Laundry treatment appliance according to claim 1,
**characterised in that**
the shell elements (5, 6) are positioned in regions on the skirt (9) and in the lower region of the plastics material suds container (2), based on the operating position of the plastics material suds container (2).

3. Laundry treatment appliance according to claim 1 or claim 2,
**characterised in that**
the thermal insulation (4) preferably consists of two shell elements (5, 6).

4. Laundry treatment appliance according to claim 1,
**characterised in that**
the shell elements (5, 6) are fixed on the container wall (10) by means of gluing, welding, butt-welding with heat reflectors and/or vibration welding.

5. Laundry treatment appliance according to any one of claims 1 to 3,
**characterised in that**
connecting pieces (11) are provided in the region of the end faces of the shell elements (5, 6) to vacuum the shell cavity (7, 8).

6. Laundry treatment appliance according to any one of claims 1 to 5,
**characterised in that**
the shell elements (5, 6) comprise a U-shaped peripheral wall (12), the free arm of the U-shaped wall forming an adhesive surface (13) for the plastics material suds container wall (10).

7. Laundry treatment appliance according to any one of claims 1 to 6,
**characterised in that**
at least one of the shell elements (5, 6) is provided with an opening (16) penetrating the cavity, which opening forms the outlet of the plastics material suds container (2).

8. Laundry treatment appliance according to any one of claims 1 to 7,
**characterised in that**
the shell elements (5, 6) and/or the suds container wall (10) consist of a polypropylene/glass fibre material.

9. Laundry treatment device according to any one of claims 1 to 5,
**characterised in that**
the cavity is filled with a non-woven material.

10. Laundry treatment appliance according to any one of claims 1 to 9,
**characterised in that**
the cavity is connected to a vacuum pump by means of the connecting piece, the pump being able to be switched on or off during a program sequence by means of a control device.

## Revendications

1. Machine de traitement du linge, en particulier lave-linge (1), avec un tambour (3) supporté en rotation dans une cuve de lessivage en matière plastique (2), la cuve de lessivage en matière plastique (2) étant munie d'une isolation (4) thermique,
**caractérisée en ce que**
l'isolation (4) se compose d'éléments de coque (5, 6) qui forment des cavités (7, 8) extérieurement sur la cuve de lessivage en matière plastique (2), la paroi intérieure de l'isolation (4) formant la paroi de cuve de lessivage (10) elle-même, et les éléments de coque (5, 6) formant la paroi extérieure, les cavités (7, 8) étant mises sous vide par rapport à l'isolation (4).

2. Machine de traitement du linge selon la revendication 1,
**caractérisée en ce que**
les éléments de coque (5, 6) sont positionnés par zones sur l'enveloppe (9) et dans la zone inférieure de la cuve de lessivage en matière plastique (2) par rapport à la position opérationnelle de la cuve de lessivage en matière plastique (2).

3. Machine de traitement du linge selon la revendication 1 ou 2,
**caractérisée en ce que**
l'isolation (4) thermique se compose de préférence de deux éléments de coque (5, 6).

4. Machine de traitement du linge selon la revendication 1,
**caractérisée en ce que**
les éléments de coque (5, 6) sont fixés par collage, soudage, soudage en bout à l'aide de réflecteurs et/ou soudage par vibration sur la paroi de cuve (10).

5. Machine de traitement du linge selon une des revendications 1 à 3,
**caractérisée en ce que**,
dans la zone des côtés frontaux des éléments de coque (5, 6), il est prévu des tubulures (11) pour la mise sous vide de la cavité de coque (7, 8).

6. Machine de traitement du linge selon une des revendications 1 à 5,
**caractérisée en ce que**
les éléments de coque (5, 6) présentent une paroi (12) périphérique constituée en forme de U, la branche libre de la paroi en forme de U formant une surface d'adhérence (13) pour la paroi de cuve de lessivage (10) en matière plastique.

7. Machine de traitement du linge selon une des revendications 1 à 6,
**caractérisée en ce**
**qu'**au moins un des éléments de coque (5, 6) est muni d'une percée (16) qui traverse la cavité et qui forme l'évacuation de la cuve de lessivage en matière plastique (2).

8. Machine de traitement du linge selon une des revendications 1 à 7,
**caractérisée en ce que**
les éléments de coque (5, 6) et/ou la paroi de cuve de lessivage (10) se composent d'un matériau en PP-fibre de verre.

9. Machine de traitement du linge selon une des revendications 1 à 5,
**caractérisée en ce que**
la cavité est remplie d'un matériau en fibres non tissées.

10. Machine de traitement du linge selon une des revendications 1 à 9,
**caractérisée en ce que**
la cavité est raccordée à une pompe à vide au moyen de la tubulure, la pompe pouvant être mise en marche ou à l'arrêt pendant un déroulement de programme au moyen d'un équipement de commande.
